# EUROPÄISCHE PATENTSCHRIFT

(11) **EP 0 625 240 B1**
(45) Veröffentlichungstag und Bekanntmachung des Hinweises auf die Patenterteilung: **12.03.1997**
(21) Anmeldenummer: 93906418.4
(22) Anmeldetag: 29.03.1993
(51) Int. Cl.: E06B 9/40, E06B 9/24, A47H 23/06

(54) **LICHTSCHUTZABDECKUNG, VERFAHREN ZU DEREN HERSTELLUNG UND VORRICHTUNG ZUR BETÄTIGUNG DER LICHTSCHUTZABDECKUNG**
LIGHT SHADE, PROCESS FOR PRODUCING IT AND DEVICE FOR OPERATING IT
ECRAN DE PROTECTION CONTRE LA LUMIERE, SON PROCEDE DE FABRICATION ET DISPOSITIF DE MISE EN UVRE

(30) Priorität: 27.11.1992 CH 3643/92
(43) Veröffentlichungstag der Anmeldung: 23.11.1994
(73) Patentinhaber: GERAUD, Otto A., CH-5014 Gretzenbach (CH)
(72) Erfinder: GERAUD, Otto A., CH-5014 Gretzenbach (CH)
(74) Vertreter: Troesch Scheidegger Werner AG
(86) Internationale Anmeldenummer: CH9300086
(87) Internationale Veröffentlichungsnummer: WO9412756

(56) Entgegenhaltungen:
- DE-A- 1 811 271
- DE-A- 2 358 328
- DE-A- 3 246 075
- DE-A- 3 309 613
- DE-A- 3 536 189
- DE-U- 8 525 625
- FR-A- 1 354 192
- US-A- 2 384 377

## Beschreibung

Die vorliegende Erfindung betrifft eine Auf- bzw. Abrollvorrichtung für die Betätigung einer Lichtschutzabdeckung für Fensterflächen gemäß Oberbegriff des Ansprüchs 1. Eine derartige Vorrichtung ist aus der DE-A-3 309 613 bekannt.

Es sind Lichtschutzabdeckungen für Fensterflächen bekannt, bestehend aus zwei hintereinander angeordneten, durch Auf- bzw. Abrollen vertikal verstellbaren Flächengebilden mit Zonen unterschiedlicher Lichtdurchlässigkeit aus flexiblem Material, insbesondere aus textilen Gewirken oder Geweben. Solche Abdeckungen bestehen in der Regel aus Folien mit über die ganze Breite verlaufenden balkenartigen Zonen verschiedener Lichtdurchlässigkeit, wobei sich insbesondere die Zonen mit geringer Lichtdurchlässigkeit regelmässig über die ganze Breite des Flächengebildes erstrecken, damit bereits mit einer geringen vertikalen Verstellung eine totale Lichtabdeckung erreicht werden kann.

Solche Konstruktionen mögen in der Praxis nicht zu befriedigen, da der Bereich an Einstellmöglichkeiten stark beschränkt ist.

Aufgabe der vorliegenden Erfindung ist es, diesem Nachteil abzuhelfen.

Dies wird durch die Merkmale des Anspruchs 1 erreicht.

Eine vorteilhafte Ausgestaltung der Erfindung ist in Anspruch 2 beschrieben.

Die Erfindung wird nachstehend anhand von einem in der Zeichnung dargestellten Ausführungsbeispiel noch etwas näher erläutert. Es zeigen:
Fig. 1 die Ansicht, rein schematisch, eines Flächengebildes;
Fig. 2 und 3 montierte Lichtschutzabdeckungen, mit zusammengehängten bzw. freien Flächengebilden, und deren Antriebsmittel (rein schematisch);
Fig. 4-7 verschiedene Varianten der Antriebsmittel für die Auf- bzw. Abrollwalzen, rein schematisch, und
Fig. 8 und 9 eine Ausführungsform der erfindungsgemässen Auf- bzw. Abrollvorrichtung.

Fig. 1 zeigt den grundsätzlichen Aufbau eines zur Bildung einer Lichtschutzabdeckung geeigneten Flächengebildes 1. Dieses besteht aus einer Mehrzahl nebeneinander angeordneter Bahnen B₁, B₂, B₃ etc., welche über Zwischenstege Z₁,Z₂ etc. untereinander verbunden sind.

Jede Bahn B weist abwechslungsweise Bereiche 2 bzw. 3 mit unterschiedlicher Lichtdurchlässigkeit auf, wobei die Bereiche 2 eine geringe und die Bereiche 3 eine hohe Lichtdurchlässigkeit aufweisen. Die Bereiche 3 mit hoher Lichtdurchlässigkeit können ganz einfach aus freien Durchbrechungen bestehen.

Die die Bahnen B untereinander verbindenden Zwischenstege weisen ebenfalls eine vorbestimmte bzw. auswählbare Lichtdurchlässigkeit auf.

Weiter wählbar sind die Breiten b bzw. b' der Bahnen B bzw. der Zwischenstege Z und die Längen 1 bzw. 1' der Bereiche 2 bzw. 3 mit verschiedener, wählbarer Lichtdurchlässigkeit, wobei 1 immer grösser als 1' sein muss, damit eine vollständige Abdeckung mittels der Bereiche niedriger Lichtdurchlässigkeit dank der beiden hintereinander angeordneten Flächengebilde möglich ist.

Fig. 2 und 3 zeigen, wie durch relatives Verschieben (vertikal) der beiden Flächengebilde 4,5 verschiedene Abdeckungsgrade erzielt werden können. Selbstverständlich kann durch Anheben beider Flächengebilde zusätzlich der unten liegende Abschnitt mehr oder weniger völlig freigegeben werden (abdeckungsfrei). Es ist auch möglich, bei einmal eingestellter Abdeckung beide Flächengebilde gleichzeitig und mit gleicher Geschwindigkeit anzuheben bzw. abzusenken und dabei den Abdeckungsgrad im Bereich der eigentlichen Abdeckung unverändert zu lassen.

Die Flächengebilde selbst werden vorzugsweise als textile Gebilde auf einer Wirkmaschine hergestellt, wobei alle Abmessungen (b,b';1,1') sowie die für die verschiedenen Bereiche (2,3,Z) gewünschten Lichtdurchlässigkeiten vorgewählt und als Programm zur Steuerung der Wirkmaschine eingegeben werden können.

Das Besondere an der Auf- bzw. Abrollvorrichtung zur Betätigung der Lichtschutzabdeckung liegt darin, dass zwei Walzen 6,7 eingesetzt werden, welche individuell angetrieben werden können. Als Antrieb dient mindestens ein Motor M (dieser Motor M kann selbstverständlich durch einen manuell betätigbaren Kurbeltrieb ersetzt werden). Bei Verwendung nur eines Motors sind zwischen diesem und den beiden Walzen 6,7 geeignete Getriebe- und Kupplungseinrichtungen 8,9 vorzusehen, damit auch mit nur einem Motor ein individueller (oder gleichzeitiger) Antrieb der Walzen 5,6 möglich ist.

Verschiedene Antriebsvarianten sind rein schematisch in den Fig. 4-7 dargestellt.

Einer der Vorteile der Betätigungsvorrichtung liegt darin, dass durch den Einsatz von zwei separaten Walzen die erforderliche Einbauhöhe (und Platzbedarf für die aufgerollte Lichtschutzabdeckung) wesentlich reduziert werden kann.

Weiter ist es dank des individuellen Antriebs der Walzen möglich, den gewünschten Abdeckungsgrad nach Wunsch einzustellen und danach mittels gleichzeitigen Antriebs beider Walzen die Schutzabdeckung mit der vorgewählten Einstellung anzuheben, ohne dass danach eine erneute Einstellung erforderlich wird.

Selbstverständlich kann der Abstand d zwischen den beiden hintereinanderliegenden Flächengebilden 3,4 nach Belieben gewählt werden (mehr oder weniger nahe beieinander).

Angestrebt wird ein möglichst einfacher Antrieb, um einerseits das eine Flächengebilde relativ zum andern zu verstellen (zwecks Einstellung der Lichtabdeckung), wobei der verstellweg maximal 1 + 1' betragen soll (damit sind alle möglichen Abdeckstellungen einstellbar), und um die beiden Flächengebilde auf beide Aufwickelrohre etwa gleichmässig verteilt, teilweise oder ganz auf- bzw. abzurollen.

In jeder auch teilweisen Auf- bzw. Abrollstellung soll wiederum eine Einstellung der Lichtabdeckung möglich sein.

Beim Aufrollen sollten beide Aufwickelrohre etwa dieselbe Lange an Flächengebilde aufnehmen (möglichst gleichmässige Verteilung, damit der Platzbedarf für die Auf- bzw. Abrollvorrichtung minimal gehalten werden kann).

Zur Lösung dieser komplexen Aufgabe wurde nun eine überraschend einfache Konstruktion gefunden, welche nur den direkten Antrieb eines der beiden Aufwickelrohre erfordert. Diese Lösung ist in den Fig. 8 und 9 dargestellt.

Die Vorrichtung arbeitet grundsätzlich unabhängig davon, ob die beiden Flächengebilde als separate oder miteinander verbundene Bahnen ausgebildet sind.

Wie Fig. 8 und 9 zeigen, weist die Auf- bzw. Abrollvorrichtung zum Verstellen einer aus zwei flächigen Bahnen 10,11 (ausgebildet z.B. nach Fig. 1) mit Zonen unterschiedlicher Lichtdurchlässigkeit zwei jeweils in Endplatten 12,12' bzw. 13,13' gelagerte Aufwickelrohre 14,15 für die Flächengebilde 10 bzw. 11 auf. Unabhängig davon, ob die Flächengebilde 10,11 separate Bahnen bilden (gegebenenfalls mit Gewichten an ihren freien unteren Enden) oder aus einem Stück bestehen, soll jedes Rohr 14,15 etwa gleiche Längen der Flächengebilde aufwickeln.

Lediglich das eine Aufwickelrohr 14 wird zum verstellen der Lichtschutzabdeckung bzw. zu deren Auf- bzw. Abrollen von den Rohren 14,15 von aussen angetrieben (über Motor M oder eine Handkurbel mit kleinerem Getriebe 16). Die Rohre 14,15 sind ansonsten frei drehbar gelagert.

Am dem Antrieb gegenÜberliegenden Ende sind die Rohre 14,15 indirekt in der Platte 12', 13' gelagert. Diese Lagerung erfolgt über zwei in der Regel gleiche Zahnräder 17,18, welche ineinandergreifen und ihrerseits in der Platte 12', 13' gelagert sind (vorzugsweise mittels Federelementen 19,20 mit ihren Seitenflächen gegen die Platte angepresst, um dabei gebremst zu werden).

Die Zahnräder 17,18 weisen jeweils einen seitlich abstehenden Nocken oder Stift 21 bzw. 22 auf, welche auf einem vorbestimmten Radius um die Zahnradachse drehen und dabei jeweils auf einen Mitnehmer 21' bzw. 22' an den Rohren 14,15 bzw. Endflanschen 14',15' dieser Rohre auflaufen (s. Fig. 9).

Wenn nun das Rohr 14 mittels seines Antriebes gedreht wird (0 - ca. 360°), wird über diesen Winkel lediglich das Rohr 14 gedreht, nicht jedoch das zugehörige Zahnrad 17 und damit auch nicht das Zahnrad 18 und damit das zweite Rohr 15. Auf diese Weise ist es möglich, nur die eine Bahn 10 gegenÜber der Bahn 11 zu verstellen, was dem Einstellen der Lichtschutzabdeckung entspricht.

Der sinnvolle maximale Verstellwert beträgt dabei 1, 1' (s. Fig. 1). Wenn dieser Verstellweg der Umlauflänge (ca. 360°) des Nockens oder Stiftes 21 bzw. 21' entspricht, brauchen keine weiteren Massnahmen getroffen zu werden. Nach Durchführung einer Rohrumdrehung wird automatisch das Zahnrad 17 mitgedreht und damit auch das zweite Zahnrad 18 und das damit gekuppelte Rohr 15, was zum gleichzeitigen Auf- bzw. Abrollen der beiden Bahnen 10, 11 führt.

Sollte eine Umlauflänge von Mitnehmer 21 kleiner sein als 1 + 1' (im Minimum jedoch die Hälfte von 1 + 1'), kann die doppelte Länge durch eine entsprechende Anordnung zwischen Rohr 15 und Zahnrad 18 erhalten werden. In diesem Fall muss auch Rohr 15 frei drehend am Zahnrad 18 gelagert sein (damit Relativdrehung um da. 360° möglich ist).

Es mag erforderlich sein, die Vorrichtung vorest kurz zu betätigen (max. zwei Rohrumdrehungen), um die optimale Ausgangslage einzustellen (das erste Zahnrad 17 wird spätestens nach einer Rohrumdrehung in Drehung versetzt, während das dann ebenfalls drehende Zahnrad 18 das zugehörige Rohr 15 abermals nach spätestens einer Drehung des Zahnrades 18 mitdreht).

Dank der vorstehend beschriebenen Vorrichtung lässt sich bei einfachstem konstruktivem Aufwand (eine Antriebskurbel bzw. ein Antriebsmotor) jede gewünschte Lichtschutzabdeckung bei teilweise oder ganz auf- bzw. abgerollten Bahnen einstellen.

Die Zahnräder 17, 18 sind vorzugsweise gebremst, damit sich diese auch nicht um eine einzige Umdrehung selbst verstellen können (unter dem Gewicht der Bahnen). Die Ein- bzw. Verstellungen liessen sich allerdings auch ohne solche Bremsen durchführen, allerdings eine gewisse Geschicklichkeit der Betätigungsperson vorausgesetzt.

## Patentansprüche

1. Auf- bzw. Abrollvorrichtung für die Betätigung einer Lichtschutzabdeckung für Fensterflächen, bestehend aus zwei hintereinander angeordneten, durch Auf- bzw. Abrollen vertikal verstellbaren Flächengebilden mit Zonen unterschiedlicher Lichtdurchlassigkeit aus flexiblem Material, bei welcher für jedes obere Ende der beiden Flächengebilde eine eigene Aufrollwalze vorgesehen ist, wobei diese Walzen nebeneinander angeordnet sind und Antriebsmittel für die Walzen vorgesehen sind, welche mindestens einen Motor oder mindestens einen Handkurbeltrieb umfassen, **gekennzeichet** durch zwei im Abstand nebeneinander angeordnete Aufwickelrohre (14, 15) für die Flächengebilde, welche Rohre (14, 15) an ihren Enden drehbar gelagert sind, wobei ein erstes der Rohre (14) am einen Ende mit einem Antrieb (A) gekuppelt ist, während die davon abgewandten Rohrenden jeweils in einem Zahnrad (17 bzw. 18) frei drehbar gelagert sind, wobei diese Zahnräder miteinander in Eingriff stehen und auf einem vorbestimmten Radius jeweils einen seitlich abstehenden Mitnehmer (21, 22) aufweisen, welch letztere ihrerseits mit an den Enden der Rohre (14, 15) vorgesehenen Anschlägen (21' bzw. 22') nach einer Drehung des jeweiligen Rohres um höchstens 360° jeweils in Eingriff gelangen, derart dass nach einer Drehung des ersten Rohres (14) um die höchstens 360° die Zahnräder (17, 18) in gegensinnige Drehung versetzt werden und nach einer Drehung des dem zweiten Rohr (15) zugeordneten Zahnrades (18) um die höchstens 360° auch das zweite Rohr (15) in Drehung versetzt wird, wobei während der Drehung nur des ersten Rohres der Lichtschutzabdeckungsgrad eingestellt wird und beim Drehen beider Rohre ein Auf- bzw. Abrollen um eine beliebige Strecke der beiden Flächengebilde der Lichtschutzabdeckung erfolgt.

2. Vorrichung nach Anspruch 1, dadurch gekennzeichnet, dass die beiden Zahnräder (17, 18) durch Federkraft gegen das Lagergehäuse gedrückt und damit gebremst sind.

## Claims

1. Rolling up and unrolling device for the actuation of a light screen for window surfaces, comprising two sheet-like structures which are arranged one behind the other, can be adjusted vertically by rolling up and unrolling and have zones of varying light permeability made of flexible material, in the case of which a separate rolling-up cylinder is provided for each upper end of the two sheet-like structures, said cylinders being arranged one beside the other and drive means being provided for the cylinders, these comprising at least one motor or at least one hand crank mechanism, characterized by two winding-up tubes (14, 15) which are spaced apart one beside the other, are intended for the sheet-like structures and are mounted rotatably at their ends, a first of the tubes (14) being coupled at one end to a drive (A), while the tube ends remote therefrom are each mounted freely rotatably in a gear wheel (17 or 18), said gear wheels being in engagement with one another and, on a predetermined radius, each having a laterally projecting carry-along member (21, 22), the latter, for their part, each passing into engagement with stops (21' and 22'), provided at the ends of the tubes (14, 15), after a rotation of the respective tube by not more than 360°, such that, after rotation of the first tube (14) by not more than 360°, the gear wheels (17, 18) are made to rotate in opposite directions and, after a rotation of the gear wheel (18), assigned to the second tube (15), by not more than 360°, the second tube (15) is also made to rotate, the light-screening degree being set while only the first tube rotates, and the two sheet-like structures of the light screen rolling up or unrolling by a certain distance when the two tubes rotate.

2. Device according to Claim 1, characterized in that the two gear wheels (17, 18) are pushed against the bearing housing by spring force and thus braked.

## Revendications

1. Dispositif roulant, montant et descendant, pour l'actionnement d'un écran de protection contre la lumière, destiné à des surfaces de fenêtre, constitué de deux structures de surface disposées l'une derrière l'autre, déplaçables de façon réglée verticalement, par enroulement ou déroulement, ayant des zones à perméabilité différente de la lumière, en matériau flexible, pour lequel pour chaque extrémité supérieure des deux structures de surface est prévu un rouleau d'enroulement, ces rouleaux étant disposés l'un à côté de l'autre, et des moyens d'entraînement étant prévus pour les rouleaux et comprenant au moins un moteur ou au moins un mécanisme à manivelle, caractérisé par deux tubes d'enroulement (14, 15) disposés à distance l'un de l'autre et destinés aux structures de surface, tubes (14, 15) montés en rotation à leurs extrémités, un premier des tubes (14) étant couplé à une extrémité à un entraînement (A) tandis que les extrémités de tube se trouvant placées à l'opposé sont montées à rotation, folles, respectivement dans une roue dentée (17, respectivement 18), ces roues dentées s'engrenant l'une avec l'autre et présentant sur un rayon prédéterminé chacune un organe d'entraînement (21, 22) faisant saillie latéralement, ce dernier s'engrenant de son côté avec des butées (21, respectivement 22) prévues sur les extrémités des tubes (14, 15), après avoir effectué une rotation maximale de 360° de chaque tube, de manière que, après rotation du premier tube (14) d'un angle maximal de 360°, les roues dentées (17, 18) soient déplacées dans le sens de rotation inverse, et que, après une rotation de la roue dentée (18) associée au deuxième tube (15), d'un angle maximal de 360°, le deuxième tube (15) également soit mis en rotation, le degré de protection à la lumière étant réglé pendant la rotation seulement du premier tube et lors de la rotation des deux tubes s'effectuant un enroulement ou un déroulement, d'une distance quelconque, des deux structures de surface de l'écran de protection contre la lumière.

2. Dispositif selon la revendication 1, caractérisé en ce que les deux roues dentés (17, 18) sont pressées contre le carter de tourillonnement et ainsi freinées, ceci au moyen de la force d'un ressort.
